# EUROPÄISCHE PATENTSCHRIFT

(11) **EP 1 791 138 B1**
(45) Veröffentlichungstag und Bekanntmachung des Hinweises auf die Patenterteilung: **04.08.2010**
(21) Anmeldenummer: 06405403.4
(22) Anmeldetag: 26.09.2006
(51) Int. Cl.: H01F 13/00

(54) **Entmagnetisierungsverfahren durch Wechselstromimpulse in einer in Schlaufen gelegten Leiterschleife**
Process for degaussing using alternating current pulses in a conductive loop
Procédé de démagnétisation utilisant des impulsions de courant dans une boucle conductrice

(30) Priorität: 24.11.2005 CH 18752005
(43) Veröffentlichungstag der Anmeldung: 30.05.2007
(73) Patentinhaber: Maurer, Albert, 8624 Grüt (CH)
(72) Erfinder: Maurer, Albert, 8624 Grüt (CH)
(74) Vertreter: Schneider Feldmann AG Patent- und Markenanwälte

(56) Entgegenhaltungen:
- GB-A- 1 164 786
- US-A- 2 703 052
- US-A- 4 607 310
- US-A- 5 995 358

## Beschreibung

### Technisches Gebiet

Die vorliegende Erfindung beschreibt ein Verfahren zum reproduzierbaren kondensatorfreien Entmagnetisieren von Objekten mit Restmagnetismus mittels mindestens einem niederfrequenten und frequenzmodulierten Wechselstromimpuls variabler Amplitude und Wechselstromimpulsbreite in einem Leiter, wodurch ein Magnetfeldimpuls in Leiternähe erzeugt wird.

Die Objekte können ferromagnetische Teile unterschiedlicher Grösse und unterschiedlichen Gewichts sein. Dabei kann der Restmagnetismus während der Herstellung oder Behandlung durch den Einfluss eines äusseren Magnetfeldes resultieren oder aber gezielt einem Objekt eingeprägt worden sein.

### Stand der Technik

Zur Entmagnetisierung von ferromagnetischen Objekten sind mehrere Verfahren bekannt. Schon früh wurde die Entladung eines aufgeladenen Kondensators eines Schwingkreises zur Entmagnetisierung ausgenutzt, wobei das bei der oszillierenden Entladung des Kondensators auftretende magnetische Wechselfeld auf Objekte in der Nähe der Entmagnetisierungsspule des Schwingkreises benutzt wird. Der Nachteil dieser Kondensatorentladungsmethode liegt in der fehlenden Reproduzierbarkeit des magnetischen Wechselfeldes und in dem sehr schnell abklingenden Stromimpuls. Je nach Induktion der verwendeten Spule und der anderen verwendeten Bauteile resultiert ein variierender Wechselfeldimpuls, auf den kein Einfluss mehr genommen werden kann, da er von den Parametern des Schwingkreises beeinflusst wird und nicht von aussen gesteuert wird.

In US4384313 wird ein weiterentwickeltes Verfahren zum Entmagnetisieren beschrieben, dass wiederum einen Schwingkreis benutzt, an welchen kontrollierte Wechselspannungsimpulse angelegt werden. Der besagte Schwingkreis wird über einen aufwändigen elektronischen Aufbau gesteuert, indem ein Gleichrichter die Netzspannung gleichrichtet und durch die Gleichspannung einen Inverter versorgt, der den Schwingkreis aus einem oder mehreren Kondensatoren und der Entmagnetisierungsspule mit einer Wechselspannung variabler Frequenz und Amplitude versorgt. Da es sich um einen Schwingkreis handelt ist die verwendete Frequenz des Wechselstromes, der das magnetische Wechselfeld induziert von grosser Wichtigkeit. Der maximale Stromfluss innerhalb des Schwingkreises und damit innerhalb der Entmagnetisierspule kann nur dann erreicht werden, wenn die Phasenverschiebung zwischen angelegter Spannung und fliessendem Strom im Schwingkreis gleich Null ist. Diese Phasenverschiebung verschwindet nur dann, wenn der Inverter eine Wechselspannung mit Resonanzfrequenz liefert. Dann ist die Impedanz, also der Wechselstromwiderstand des Schwingkreises minimal und der maximale Strom und damit das maximal induzierbare Magnetfeld innerhalb der Entmagnetisierungsspule treten auf. Zur Detektion des Phasenunterschiedes wird ein Phasendetektor eingesetzt, um die Phasenverschiebung zwischen der Spannung und dem Strom zu detektieren. Dazu wird das Stromsignal über die Spannung, die über einem Widerstand im Schwingkreis abfällt, ermittelt. Durch die Phaseninformation kann ein Oszillator den benutzten Inverter gezielt auf die Resonanzfrequenz einstellen. Wenn die beschriebene Einstellung der Resonanzfrequenz stattgefunden hat kann die Wechselstromamplitude vom Inverter heruntergefahren werden, wodurch der Entmagnetisierungsvorgang beendet wird.

In einer einfacheren Ausführungsform wird der Phasendetektor weggelassen und die Frequenz des Wechselstromimpulses wird über einen Bereich kleiner bis grösser der Resonanzfrequenz verfahren. Dabei wird die Resonanzfrequenz auf jeden Fall kurzzeitig erreicht, womit das maximal mögliche magnetische Wechselfeld auftritt.

Da ein Wechselstromimpuls zur Entmagnetisierung in einem Schwingkreis benutzt wird, dessen Induktivität durch die zu entmagnetisierenden Objekte verändert wird, muss eine elektronische Steuerung benutzt werden, die eine Einstellung der Wechselimpulsfrequenz erlaubt. Wenn die Resonanzfrequenz geregelt nachgeführt werden soll, muss neben einem elektronischen Bauteil, welches die Steuerung der Wechselstromimpulsfrequenz vornimmt, zusätzlich noch ein Bauteil die Detektion der Resonanzfrequenz vornehmen. Es ist damit ein komplizierter elektronischer Aufbau nötig, um den Wechselstromimpuls zur Erzeugung eines möglichst grossen magnetischen Wechselfeldimpulses bereit zu stellen.
Da fixe Spulen benutzt werden sind die geometrischen Abmessungen der zu entmagnetisierenden Objekte begrenzt, da diese in die Nähe der Spulen gebracht werden müssen. Die möglichst exakte und dichte Wicklung der Stromkabel in einer Spule hat den Nachteil, dass die Kabel bei hohen Strömen stark aufgeheizt werden und im Dauerbetrieb zu veränderten Entmagnetisierungskurven führen können. Auch die benutzten Kondensatoren ändern ihre Eigenschaften bei grösserer Wärmeentwicklung, was sich auf Eigenschaften des Schwingkreises auswirkt.

Um einen Einblick zu bekommen, wie die zu entmagnetisierenden Objekte relativ zum Magnetfeld angeordnet werden, wird auf EP1465217 verwiesen. Dort wird eine Transportstrasse beschrieben, auf welcher die Objekte zwischen eine stationäre lange Spule oder zwei stationäre Spulen eines Schwingkreises transportiert werden, wo die Objekte für eine gewünschte Zeit verweilen. Die Entmagnetisierung erfolgt auch hier durch einen Wechselstromimpuls der in Frequenz und Amplitude steuerbar ist und dessen Wechselstromimpulsamplitude von einem Maximalwert automatisch auf Null reduziert wird. Die Objekte befinden sich während des Entmagnetisierungsvorganges in einem homogenen magnetischen Wechselfeld, dessen Feldstärke durch die Wechselstromimpulsamplitude reduziert wird. Auch hier sorgt ein Inverter für die Steuerung des Stromes, der durch den Schwingkreis, bestehend aus den beiden Entmagnetisierungsspulen und Kondensatoren, fliesst.

Da auch hier ein Schwingkreis verwendet wird, ist die Abstimmung der Wechselstromimpulsfrequenz auf die Resonanzfrequenz des Schwingkreises abzustimmen, um den maximalen Stromfluss im Schwingkreis zu erreichen.
Nachteilig wirkt sich aus, das die Grösse der entmagnetisierbaren Objekte durch den Durchmesser der Entmagnetisierungsspulen bestimmt ist. Ebenso ist das Gewicht der Objekte durch die Tragfähigkeit der Transportstrasse begrenzt. Damit ist eine komplette Entmagnetisierung eines grossen Gegenstandes, wie beispielsweise einer Turbine, als Ganzes nahezu unmöglich, es sei denn man stellt eine geeignete Transportstrasse und Spulen geeigneten Durchmessers bereit. Da aber schon die gesamte Entmagnetisierungsapparatur so gross und sperrig ist, dass sie fest in einer Werkhalle installiert werden muss, wäre schon die Demontage und der Transport sehr grosser Objekt zur Entmagnetisiervorrichtung sehr mühsam.

Auch in US4360854 wird eine Vorrichtung beschrieben, in welcher die zu entmagnetisierenden Objekte durch Spulen grossen Durchmessers bewegt werden müssen, damit die Entmagnetisierung stattfinden kann. Trotz grosser Abmessungen der Spulen ist es hier nicht möglich grosse Objekte als Ganzes und in einem Schritt zu entmagnetisieren. Die Grösse der Apparatur macht einen mobilen Einsatz der Entmagnetisierung unmöglich. Die zu entmagnetisierenden Objekte müssen zur Entmagnetisierungsvorrichtung transportiert werden, um dort auf beweglichen Transportwagen liegend durch das Magnetfeld der Spulen bewegt zu werden. Hier werden ebenfalls besondere Anforderungen an die Transportwagen gestellt, die für grosse Gewichte ausgelegt sein müssen. Die beschriebene Vorrichtung verlangt zwingend die Demontage von zu entmagnetisierenden Bauteilen, damit diese durch das Magnetfeld geführt werden können. Die Maschinen und Vorrichtungen, in denen sich Objekte mit Restmagnetismus befinden sind darum für eine längere Zeit stillzulegen, damit die Demontage, die Entmagnetisierung und die erneute Montage stattfinden können.

US-A-4 607 310 offenbart ein Verfahren zum kondensatorfreien Entmagnetisieren eines magnetischer Schreib-/Lesekopfes mittels eines Wechselstromimpulses mit einstellbarer Wechselstromimpulsfrequenz variabler Amplitude und Wechselstromimpulsbreite. Aufgrund der softwaregesteuerten Kontrolle von Spannung, Frequenz und Abklingverhalten (vgl. Sp. 1, Z. 38-43) sollte es möglich sein, eine nicht exponentiell abfallende Entmagnetisierungskurve und eine Wechselstromfrequenz von größer als 1 Hz (vgl. Abb. 2a und 2b: ca. 10 Hz) zu erzeugen.

GB-A-1 164 786 offenbart ein Verfahren zur kondensatorfreien Entmagnetisierung einer Kathodenstrahlröhre (bzw. deren Schattenmaske) und US-A-5 995 358 offenbart ein ähnliches Verfahren zur Entmagnetisierung einer magnetischen Halteplatte. Beide Verfahren benutzen eine Wechselstromquelle konstanter Frequenz, nur Länge und eventuell Phasenlage der Pulse werden moduliert.

Diesen drei vorveröffentlichten Entmagnetisierungsverfahren ist gemeinsam, dass die Anwendungen eine permanente Entmagnetisierungsmöglichkeit und somit den stationären Verbleib der Entmagnetisierungsspule beim zu entmagnetisierenden Objekt erfordern.

US-A-2703052 offenbart ein Verfahren zur Entmagnetisierung von Schiffskörpern, bei dem ein nicht näher definierter elektrischer Strom durch ein um den Schiffskörper gewickeltes Kabel geschickt wird.

### Darstellung der Erfindung

Die vorliegende Erfindung hat sich zur Aufgabe gestellt ein Verfahren bereit zu stellen, welches es erlaubt kleine bis sehr grosse und schwere Objekte, vor Ort flexibel und ohne Demontage reproduzierbar zu entmagnetisieren. Damit sind längere Stillstandzeiten von Apparaturen, in denen sich Objekte mit zu beseitigendem Restmagnetismus befinden, vermeidbar. Die Objekte müssen also nicht zwingend zum Entmagnetisieren wegbewegt werden. Das vorliegende Verfahren benötigt keine Transportmöglichkeit der Objekte mit Restmagnetismus durch Transportstrassen oder anderes, was zu Komplikationen vor und während der Entmagnetisierung führen kann. Auch die Abmessungen der entmagnetisierbaren Objekte sind nicht durch eine vorgefertigte, eventuell speziell angefertigte, Entmagnetisierungsspule begrenzt. Auf Grund der wenigen benötigten Bauteile und den Verzicht auf sperrige Aufbauten ist das Verfahren transportabel und kann auf kleinem Raum ortsungebunden angewendet werden.

Das vorliegende Verfahren kommt ohne Kondensatoren und damit ohne einen elektronischen Schwingkreis aus, so dass keine Resonanzfrequenzdetektion und Resonanfrequenzeinstellung durch weitere elektronische Bauteile nötig wird. Im Unterschied zu den Schwingkreis-Lösungen, löst das vorliegende Verfahren die Aufgabe bei wählbaren tiefen Frequenzen ab 1 Hz zu arbeiten, die mit Einsatz von Kondensatoren nicht, oder nur mit hohen Anforderungen an die Kondensatoren zu erreichen sind. Die Vermeidung von Kondensatoren erlaubt es dem Wechselstromimpuls einen konstanten Gleichstromanteil zu überlagern, der dem Objekt einen gewünschten Restmagnetismus einprägen kann. Dies ist mit einer Schwingkreis-Lösung nicht möglich, da der Kondensator Gleichstrom sperrt und aufgeladen wird.

### Kurze Beschreibung der Zeichnungen

Das Verfahren und die Vorrichtung zur Lösung der oben beschriebenen Aufgabe wird nachfolgend im Zusammenhang mit den Zeichnungen beschrieben.
Figur 1 zeigt einen benutzten Wechselstromimpuls im I/t Diagramm, wobei aus Gründen der Übersicht nur etwa 20 Perioden aufgezeichnet sind. Figur 2 zeigt zusätzlich einen Wechselstromimpuls dem ein Gleichstromanteil additiv überlagert ist.
Figur 3 zeigt die Stromsteuerung mit einigen Details und den Anschluss des Leiters unter Bildung einiger Schlaufen um ein Objekt in einer schematischen Darstellung.

### Beschreibung

Zur Entmagnetisierung von Bauteilen verschiedener Dicke werden magnetische Wechselfelder eingesetzt, die durch mindestens einen Wechselstromimpuls 1 mit einstellbarer Wechselstromimpulsbreite 2 erzeugt werden. Wie in Figur 1 dargestellt besteht der Wechselstromimpuls 1 aus einer Kette von Entmagnetisierimpulsen 5 alternierender Polung mit steuerbaren Entmagnetisierimpulsamplituden 6. Der Polaritätswechsel der Entmagnetisierimpulse 5 geschieht mit einer einstellbaren Wechselstromimpulsfre quenz 4. Die Wechselstromimpulsfrequenz 4 bestimmt die Eindringtiefe des resultierenden Magnetfeldes in den zu entmagnetisierenden Werkstoff. Dabei führen tiefe Wechselstromimpulsfrequenzen 4 von wenigen Hertz zu grossen Eindringtiefen. In der vorliegenden Erfindung wird mit Wechselstromimpulsfrequenzen 4 grösser als 1 Hz gearbeitet. Ausgehend von einem Wechselstromimpulsamplitudenmaximum 3 werden die Entmagnetisierimpulsamplituden 6 kontinuierlich mit einem steuerbaren Dekrement gegen Null herabgesetzt. Die Einhüllende der Entmagnetisierimpulsamplituden 6 wird im Folgenden Entmagnetisierkurve 7 genannt. Messungen haben ergeben, dass es vorteilhaft ist, das die Entmagnetisierkurve 7 möglichst flach und damit langsam abfällt. Die Wechselstromimpulsbreite 2 wird üblicherweise so gewählt, dass etwa 100 Wechselstromimpulsperioden bei einem Entmagnetisiervorgang durchlaufen werden. Je nach benötigter Eindringtiefe des Magnetfeldes wird die Wechselstromimpu Isfrequenz 4 gewählt, wodurch die Wechselstromimpulsbreite 2 und damit die Gesamtzeit der vollständigen Entmagnetisierung bestimmt wird.

Zur vollständigen und reproduzierbaren Entmagnetisierung werden sehr hohe Anforderungen an die Form des Wechselstromimpulses 1 gestellt. Zum einen ist es unbedingt erforderlich, dass der Stromnullpunkt bei jedem Polaritätswechsel nach jedem einzelnen Entmagnetisierimpuls 5 linear und ohne Singularitäten durchfahren wird. Zum zweiten muss eine hohe Symmetrie der Entmagnetisierimpulse 5 erreicht werden.
Drittens ist die genaue und reproduzierbare Steuerung kleiner Entmagnetisierimpulsamplituden 6 im bereits stark abgeklungenen Bereich der Entmagnetisierkurve 7 sehr wichtig. Es muss also eine hohe Stromauflösung erreicht werden. In der vorliegenden Erfindung werden die alternierenden Entmagnetisierimpulsamplituden 6 bis zu einer Amplitude von weniger als einem Tausendstel des Wechselstromimpulsamplitudenmaximums 3 reproduzierbar gesteuert.

Die beschriebenen Anforderungen an die Form der Entmagnetisierkurve 7 werden durch eine im Folgenden näher beschriebenen Stromsteuerung 24 erreicht.
Ein Inverter 20 erzeugt in der hier beschriebenen Stromsteuerung 24 die niederfrequenten Wechselstromimpulse 1 mit den oben beschriebenen Anforderungen. Dieser Inverter 20 ist aus Transistoren in einer Brückenschaltung aufgebaut, die mit Pulsbreitenmodulation arbeitet. Heutzutage werden IGBT (Insulated Gate Bipolar Transistor) verwendet, da diese über eine hohe Sperrspannung verfügen und hohe Ströme schalten können. Für die interne Schaltung des Inverters 20 sind aber auch andere Schaltungskonzepte (beispielsweise mit MOSFETS) denk- und ausführbar.

Die im Inverter 20 erzeugten rechteckförmigen Impulse von Frequenzen grösser als 3 kHz werden von Transistoren erzeugt, die keinen Haltestromeffekt zeigen. Die hohe Grundfrequenz des Inverters 20, die zur Impulsbreitenmodulation eingesetzt wird, erlaubt die Regelung von Wechselstromimpulsen 1 von Null Hz (also Gleichstrom) bis zur Netzfrequenz (50Hz bzw. 60 Hz) mit hoher Präzision. Die Stromsteuerung 24 beinhaltet einen Stromsensor 22, der den aktuell fliessenden Strom, auch bei geringen Entmagnetisierimpulsamplituden 6 auslesen kann, wodurch ein geschlossener Stromregelkreis gesteuert wird. Die Signale des Stromsensors 22 werden durch eine Programmier- und Ausleseeinheit 23 wieder in den Inverter 20 eingespeist. Damit ist die Steuerung kleiner Entmagnetisierimpulsamplituden 6 bis zu weniger als einem Tausendstel des Wechselstromimpulsamplitudenmaximums 3 zu erreichen. Die Inverterinterne Schaltung sorgt ausserdem dafür, dass der Stromnullpunkt bei jedem Polaritätswechsel absolut linear durchgefahren wird, was für eine vollständige Entmagnetisierung essentiell ist.

Die hohe Inverter-interne Frequenz liegt bezüglich der Immissions-Grenzwerte, bei hauptsächlich induktiver Last am Inverter, in einem Bereich, in dem ein geringerer Leistungsverlust bei der Erzeugung der Wechselstromimpulse 1 auftritt, als bei tieferen Frequenzen. Dies macht die Benutzung eines Inverters 20 effektiver als die Benutzung von anderen Stromquellen. Die Stromsteuerung 24 und damit die zu durchfahrende Entmagnetisierkurve 7, die Entmagnetisierimpulsamplituden 6 und die Wechselstromimpulsfrequenz 4 sind über die Programmier- und Ausleseeinheit 23 programmierbar. Diese erlaubt es die Parameter des Wechselstromimpulses 1 durch Anschluss eines Computers an die Stromsteuerung 24 oder durch manuelle Programmierung der Programmier- und Ausleseeinheit 23 einzustellen.

Zur Entmagnetisierung wird ein flexibler und vollständig isolierter ungeschirmter Leiter ausreichender Länge in Form eines bekannten Litzenkabels zwischen einem Eingang 27 und einem Ausgang 28 der Stromsteuerung 24 angeschlossen. Dabei ist darauf zu achten, dass das Kabel für die Höchstspannung der Entmagnetisierung und das Wechselstromimpulsamplitudenmaximum 3 ausgelegt ist. Da mit hohen Strömen und Spannungen gearbeitet wird, ist es wichtig, dass der Leiter sicher an der Stromsteuerung 24 befestigt wird und sich nicht versehentlich ablösen kann. Eine Möglichkeit besteht in einer Schraubverbindung, wobei die Stecker des Leiters, sowie die Anschlussbuchsen (27, 28) der Stromsteuerung 24 Gewinde aufweisen.

Um sicher zu sein, dass der Leiter korrekt verkabelt ist und ein Wechselstromimpuls 1 fliessen kann, wird eine Leiterüberwachung 26 benutzt. Diese misst den ohmschen Widerstand zwischen Eingang 27 und Ausgang 28 der Stromsteuerung 24 im unbelasteten Zustand, woraus ersichtlich wird, ob der Leiter korrekt mit Eingang 27 und Ausgang 28 der Stromsteuerung 24 verbunden ist und ob das Kabel in Ordnung ist. Erst wenn der Leiter korrekt angeschlossen ist, also ein ohmscher Widerstand messbar ist, kann der Wechselstromimpuls 1 von der Stromsteuerung 24 ausgelöst werden.

Nachdem der Leiter von der Leiterüberwachung 26 geprüft mit der Stromsteuerung 24 verbunden wurde wird er in die Nähe des zu entmagnetisierenden Objektes 30 gebracht, so dass das Objekt 30 in dem, durch den späteren Stromfluss resultierenden Magnetfeld positioniert ist. Eine Möglichkeit besteht darin, den flexiblen Leiter zu einer Leiterschleife 29 zu formen, deren Form variabel ist. Um sicher zu sein, dass das Magnetfeld das Objekt 30 durchdringt, kann die Leiterschleife 29 in mindestens einer Schlaufe um das Objekt 30 gelegt werden. In vorteilhaften Ausgestaltungsformen des Leiters, wird dieser so lang gewählt, dass er in mehreren Schlaufen um das Objekt 30 gelegt oder förmlich gewickelt werden kann. Bei Bildung von Mehrfachschlaufen um das Objekt 30 bildet dieses den Leitersch leifenkern.

Auch eine Ansammlung von Objekten 30 kann bei einem Entmagnetisiervorgang entmagnetisiert werden, wenn die Objekte beispielsweise in einen Schüttgutcontainer gefüllt werden, der von der Leiterschleife 29 mit einer beliebigen Anzahl an Wicklungen umschlossen wird.

Beim Fluss des Wechselstromimpulses 1 durch den Leiter bildet sich ein magnetisches Wechselfeld aus, welches durch die Art der Schlaufenbildung des Leiters zu einer statistischen, willkürlichen Feldlinienverteilung führt. Durch den auftretenden teilweise sehr hohen Stromfluss, erwärmt sich der Leiter. Diesen Effekt kann man optional zur Stromflussüberwachung 25 ausnutzen. Durch die Stromflussüberwachung 25 kann festgestellt werden, ob der Wechselstromimpuls 1 tatsächlich durch den Leiter geflossen ist. Diese Stromflussüberwachung 25 wird mit Hilfe eines Widerstandsmessgerätes durchgeführt, welches während des Entmagnetisiervorganges den momentanen Ohmschen Widerstand des Leiters ausliest und an die Programmier- und Ausleseeinheit 23 weitergibt. Durch die hohen Stromamplituden von mehr als 100 A während der Entmagnetisierimpulse 5 erhöht sich die Temperatur des Leiters, was einen erhöhten Ohmschen Widerstand zur Folge hat. Diese Stromflussüberwachung 25 liefert damit einen Messwert, der angibt, ob der Strom durch den Leiter geflossen ist. Darüber hinaus erlaubt die Temperaturbestimmung aus dem gemessenen Widerstandswert den Schutz des Leiters vor zu hohen Temperaturen.

Durch die Nutzung eines kondensatorfreien Stromkreises für den Fluss von Wechselstromimpulsen 1 durch eine flexible Leiterschleife, ist es möglich dem Wechselfeld einen definierten, konstanten und kleinen Gleichstromanteil additiv zu überlagern. Eine Gleichstromquelle 21 in der Stromsteuerung 24 kann den Gleichstromanteil 9 bereits mit Beginn des Wechselstromimpulses 1 addieren oder im Verlauf der abklingenden Entmagnetisierkurve 7 hochfahren. Ein solcher, dem Wechselstromimpuls 1 überlagerter Gleichstromanteil 9 dient dazu das statische Erdmagnetfeld zu kompensieren. Zusätzlich kann durch die Überlagerung eines Gleichstromanteils dem behandelten Objekt 30 eine gewünschte Magnetisierung eingeprägt werden.

Vor allem bei einfachen und günstigen Invertern 20 besteht die Möglichkeit die Entmagnetisierspannung, aus der der Wechselstromimpuls resultiert, herunter zu fahren und damit die Entmagnetisierimpulsamplitude zu verringern. Für diesen Zweck besitzen besagte Inverter 20 eine Funktion die geregelte Motorabschaltung genannt wird. Die Reproduzierbarkeit der Entmagnetisierung ist bei Verringerung der Entmagnetisierspannung nicht unbedingt gegeben.

### Bezugszeichenliste

- 1.: Wechselstromimpuls
- 2.: Wechselstromimpulsbreite (Einhüllende bis 0)
- 3.: Wechselstromimpulsamplitudenmaximum
- 4.: Wechselstromimpulsfrequenz
- 5.: Entmagnetisierimpuls
- 6.: Entmagnetisierimpulsamplitude
- 7.: Entmagnetisierkurve
- 9.: Gleichstromanteil
- 10.: Entmagnetisierkurve mit Gleichstromanteil ≠ 0

- 20.: Inverter
- 21.: Gleichstromquelle
- 22.: Stromsensor
- 23.: Programmier- und Ausleseeinheit
- 24.: Stromsteuerung
- 25.: Stromflussüberwachung
- 26.: Leiterüberwachung
- 27.: Eingang der Stromsteuerung
- 28.: Ausgang der Stromsteuerung
- 29.: Leitersch leife
- 30.: Objekt

## Patentansprüche

1. Verfahren zum reproduzierbaren kondensatorfreien Entmagnetisieren von Objekten mit Restmagnetismus mittels mindestens einem, von einer Stromsteuerung (24) erzeugten, Wechselstromimpuls (1) mit einstellbarer Wechselstromimpulsfrequenz (4) variabler Amplitude und Wechselstromimpulsbreite (2) in einem Leiter, der zwischen einem Eingang (27) und einem Ausgang (28) der Stromsteuerung (24) kondensatorfrei verbindbar ist, wodurch ein Magnetfeldimpuls in Leiternähe erzeugt wird, **dadurch gekennzeichnet, dass**
der Leiter flexibel, vollständig isoliert, ungeschirmt und verformbar ist und unter Bildung einer Leiterschleife (29) in beliebiger Form um ein zu entmagnetisierendes Objekt (30) gelegt wird, worauf
die Enden der Leiterschleife (29) an den Eingang (27) und den Ausgang (28) der Stromsteuerung (24) kondensatorfrei angeschlossen werden
und woraufhin der Wechselstromimpuls (1) aus einzelnen, alternierend gepolten und symmetrischen Entmagnetisierimpulsen (5) mit gesteuerter Entmagnetisierimpulsamplitude (6) und Wechselstromimpulsfrequenz (4) grösser 1 Hz eingespeist wird, wobei der zeitliche Verlauf der Entmagnetisierimpulsamplituden (6) einer nicht exponentiell abfallenden Entmagnetisierkurve (7) nachgebildet wird, wobei das Verhältnis von kleinster Entmagnetisierimpulsamplitude (6) zum Wechselstromimpulsamplitudenmaximum (3) bei mindestens 1:1000 liegt und die Leiterschleife (29) nach Beendigung der Entmagnetisierung eines Objektes (30) entfernt wird.

2. Verfahren nach Anspruch 1, **dadurch gekennzeichnet, dass** die Leiterschleife (29) mit beliebiger Anzahl an Wicklungen um das zu entmagnetisierende Objekt (30) unter Bildung mindestens einer Schlaufe gelegt wird, wobei das Objekt (30) als Leiterschleifenkern dient.

3. Verfahren nach Anspruch 1, **dadurch gekennzeichnet, dass** die Leiterschleife (29) mit beliebiger Anzahl an Wicklungen um einen Schüttgutcontainer, gefüllt mit zu entmagnetisierenden Objekten (30), unter Bildung mindestens einer Schlaufe gelegt wird, wodurch mehrere Objekte (30) bei einem Entmagnetisiervorgang entmagnetisiert werden können.

4. Verfahren nach einem der Ansprüche 1 bis 3, **dadurch gekennzeichnet, dass** sich die Wechselstromimpulsbreite (2) über mindestens 100 Perioden der Wechselstromimpulsfrequenz (4) erstreckt, wobei die Entmagnetisierimpulsamplituden (6) entlang der Entmagnetisierkurve (7) auf Null verringert werden.

5. Verfahren nach einem der vorangehenden Ansprüche, **dadurch gekennzeichnet, dass** dem Wechselstromimpuls (1) ein gesteuerter konstanter Gleichstromanteil (9) additiv überlagert wird, der nach dem Durchfahren der Entmagnetisierkurve (7) auf eine Entmagnetisierimpulsamplitude (6) von Null noch vorhanden ist und **dadurch** ein Magnetfeld in das behandelte Objekt (30) eingeprägt wird.

6. Verfahren nach einem der vorangehenden Ansprüche, **dadurch gekennzeichnet, dass** eine Leiterüberwachung (26) vor dem Fluss des Wechselstromimpulses (1) den ohmschen Widerstand zwischen Eingang (27) und Ausgang (28) der Stromsteuerung (24) misst und auswertet, worauf nur im Fall eines endlichen ohmschen Widerstands der Entmagnetisiervorgang gestartet wird.

7. Verfahren nach einem der vorangehenden Ansprüche, **dadurch gekennzeichnet, dass** eine Stromflussüberwachung (25) den Ohmschen Widerstand des Leiters während des Durchfahrens der Entmagnetisierkurve (7) ausliest.

8. Verfahren nach Anspruch 7, **dadurch gekennzeichnet, dass** aus dem Resultat der Stromflussüberwachung (25) die Temperatur des Leiters während der Entmagnetisierung bestimmt wird.

9. Verfahren nach einem der vorhergehenden Ansprüche, **dadurch gekennzeichnet, dass** die Entmagnetisierimpulsamplituden (6) und damit die Entmagnetisierkurve (7) durch eine Verringerung der Entmagnetisierspannung am Inverter (20) durch eine geregelte Motorabschaltung stattfindet.

10. Vorrichtung zum reproduzierbaren kondensatorfreien Entmagnetisieren von Objekten mit Restmagnetismus umfassend eine programmierbare Stromsteuerung (24), mit welcher Wechselstromimpulse (1) mit einstellbarer Wechselstromimpulsfrequenz (4) variabler Amplitude und Wechselstromimpulsbreite (2) erzeugbar sind, einen Leiter, der zwischen einem Eingang (27) und einem Ausgang (28) der Stromsteuerung (24) anschliessbar ist, zur Anwendung des Verfahrens nach mindestens einem der Ansprüche 1 bis 9, **dadurch gekennzeichnet, dass** der Leiter ein flexibles handelsübliches Kabel ist, welches vollständig isoliert, ungeschirmt und zu einer beliebig geformten Leiterschleife (29) verformbar ist und um ein zu entmagnetisierendes Objekt (30) mit einer beliebigen Anzahl an Wicklungen legbar ist.

11. Vorrichtung nach Anspruch 10, **dadurch gekennzeichnet, dass** die programmierbare Stromsteuerung (24) eine Stromflussüberwachung (25) aufweist, welche den Ohmschen Widerstand des Leiters während des Durchfahrens der Entmagnetisierungskurve (7) ausliest.

12. Vorrichtung nach Anspruch 11, **dadurch gekennzeichnet, dass** aus dem Resultat der Stromflussüberwachung (25) die Temperatur des Leiters während der Entmagnetisierung bestimmbar ist.

## Claims

1. A method for the reproducible capacitorless demagnetisation of objects with residual magnetism by means of at least one alternating-current pulse (1), produced by a current control (24), with settable alternating-current pulse frequency (4) of variable amplitude and alternating-current pulse width (2) in a conductor which can be connected between an input (27) and an output (28) of the current control (24) in a capacitorless manner, as a result of which a magnetic field pulse is generated in the region of the conductor, **characterised in that**
the conductor is flexible, completely insulated, unshielded and deformable and is laid with the formation of a conductor loop (29) in any desired shape around an object (30) to be demagnetised, whereupon
the ends of the conductor loop (29) are connected to the input (27) and the output (28) of the current control (24) in a capacitorless manner
and whereupon the alternating-current pulse (1) is fed in from individual, alternatingly poled and symmetrical demagnetising pulses (5) with controlled demagnetising pulse amplitude (6) and alternating-current pulse frequency (4) greater than 1 Hz, wherein the temporal progression of the demagnetising pulse amplitudes (6) is reproduced from a non-exponentially falling demagnetising curve (7), wherein the ratio of smallest demagnetising pulse amplitude (6) to the alternating-current pulse amplitude maximum (3) is at least 1:1000 and the conductor loop (29) is removed after the completion of the demagnetisation of an object (30).

2. The method according to Claim 1, **characterised in that** the conductor loop (29) is laid with any desired number of windings around the object (30) to be demagnetised with the formation of at least one loop, wherein the object (30) is used as a conductor loop core (30).

3. The method according to Claim 1, **characterised in that** the conductor loop (29) is laid with any desired number of windings around a bulk container filled with objects (30) to be demagnetised with the formation of at least one loop, as a result of which a plurality of objects (30) can be demagnetised in a demagnetising procedure.

4. The method according to any one of Claims 1 to 3, **characterised in that** the alternating-current pulse width (2) extends over at least 100 periods of the alternating-current pulse frequency (4), wherein the demagnetising pulse amplitudes (6) are reduced along the demagnetisation curve (7) to zero.

5. The method according to any one of the preceding claims, **characterised in that** a controlled constant direct-current component (9) is additively laid over the alternating-current pulse (1), which direct-current component is still present after passing through the demagnetisation curve (7) to a demagnetising pulse amplitude (6) of zero and as a result a magnetic field is imparted into the treated object (30).

6. The method according to any one of the preceding claims, **characterised in that** a conductor monitoring (26) upstream of the flow of the alternating-current pulse (1) measures and evaluates the ohmic resistance between input (27) and output (28) of the current control (24), whereupon the demagnetising procedure is only started in the case of a finite ohmic resistance.

7. The method according to any one of the preceding claims, **characterised in that** a current-flow monitoring (25) reads the ohmic resistance of the conductor during the passing through of the demagnetisation curve (7).

8. The method according to Claim 7, **characterised in that** the temperature of the conductor during the demagnetisation is determined from the result of the current-flow monitoring (25).

9. The method according to any one of the preceding claims, **characterised in that** the demagnetising pulse amplitudes (6) and thus the demagnetisation curve (7) proceeds by means of a reduction of the demagnetising voltage at the inverter (20) by means of a regulated motor shutdown.

10. A device for the reproducible capacitorless demagnetisation of objects with residual magnetism, comprising a programmable current control (24) with which alternating-current pulses (1) with settable alternating-current pulse frequency (4) of variable amplitude and alternating-current pulse width (2) can be generated, a conductor which can be connected between an input (27) and an output (28) of the current control (24), and for the application of the method according to at least one of the Claims 1 to 9, **characterised in that** the conductor is a flexible commercially available cable which is completely insulated, unshielded and can be deformed to form a conductor loop (29) of any desired shape and can be laid with any desired number of windings around an object (30) to be demagnetised.

11. The device according to Claim 10, **characterised in that** the programmable current control (24) has a current-flow monitoring (25) which reads the ohmic resistance of the conductor during the passing through of the demagnetisation curve (7).

12. The device according to Claim 11, **characterised in that** the temperature of the conductor during the demagnetisation can be determined from the result of the current-flow monitoring (25).

## Revendications

1. Procédé pour la démagnétisation reproductible et sans condensateur d'objets avec du magnétisme résiduel au moyen d'au moins une impulsion de courant alternatif (1), générée par une commande de courant (24), avec fréquence d'impulsion de courant alternatif (4) réglable d'amplitude et de largeur d'impulsion de courant alternatif (2) variables dans un conducteur, qui peut être reliée sans condensateur entre une entrée (27) et une sortie (28) de la commande de courant (24), une impulsion de champ magnétique étant générée à proximité du conducteur, **caractérisé en ce que**
le conducteur est flexible, complètement isolé, non blindé et déformable et est placé en formant une boucle de conducteur (29) dans une forme quelconque autour d'un objet (30) à démagnétiser, après quoi
les extrémités de la boucle de conducteur (29) sont raccordées sans condensateur à l'entrée (27) et à la sortie (28) de la commande de courant (24)
et après quoi l'impulsion de courant alternatif (1) constituée d'impulsions de démagnétisation (5) individuelles, polarisées en alternance et symétriques est injectée avec une amplitude d'impulsion de démagnétisation (6) commandée et une fréquence d'impulsion de courant alternatif (4) supérieure à 1 Hz, la variation dans le temps des amplitudes d'impulsion de démagnétisation (6) d'une courbe de démagnétisation (7) décroissant de façon non exponentielle étant reproduite, le rapport entre l'amplitude d'impulsion de démagnétisation (6) minimale et le maximum d'amplitude d'impulsion de démagnétisation (3) se situant aux environs 1/1000 et la boucle de conducteur (29) étant enlevée après la fin de la démagnétisation d'un objet (30).

2. Procédé selon la revendication 1, **caractérisé en ce que** la boucle de conducteur (29) est placée avec un nombre quelconque d'enroulements autour de l'objet (30) à démagnétiser en formant au moins une boucle, l'objet (30) servant de noyau de boucle de conducteur.

3. Procédé selon la revendication 1, **caractérisé en ce que** la boucle de conducteur (29) est placée avec un nombre quelconque d'enroulements autour d'un conteneur de produit en vrac, rempli d'objets (30) à démagnétiser, en formant au moins une boucle, plusieurs objets (30) pouvant être démagnétisés lors d'une opération de démagnétisation.

4. Procédé selon l'une quelconque des revendications 1 à 3, **caractérisé en ce que** la largeur d'impulsion de courant alternatif (2) s'étend sur au moins 100 périodes de la fréquence d'impulsion de courant alternatif (4), les amplitudes d'impulsion de démagnétisation (6) étant réduites à zéro le long de la courbe de démagnétisation (7).

5. Procédé selon l'une quelconque des revendications précédentes, **caractérisé en ce qu'**une fraction de courant continu (9) constante et commandée est superposée de façon additive à l'impulsion de courant alternatif (1), laquelle fraction est encore présente après le passage de la courbe de démagnétisation (7) par une amplitude d'impulsion de démagnétisation (6) de zéro et un champ magnétique est imposé ainsi dans l'objet (30) traité.

6. Procédé selon l'une quelconque des revendications précédentes, **caractérisé en ce qu'**un contrôle de conducteur (26) mesure et analyse avant le flux de l'impulsion de courant alternatif (1) la résistance ohmique entre l'entrée (27) et la sortie (28) de la commande de courant (24), après quoi l'opération de démagnétisation est démarrée uniquement dans le cas d'une résistance ohmique finie.

7. Procédé selon l'une quelconque des revendications précédentes, **caractérisé en ce qu'**un contrôle de flux de courant (25) extrait la résistance ohmique du conducteur pendant le passage de la courbe de démagnétisation (7).

8. Procédé selon la revendication 7, **caractérisé en ce que** la température du conducteur pendant la démagnétisation est déterminée à partir du résultat du contrôle du flux de courant (25).

9. Procédé selon l'une quelconque des revendications précédentes, **caractérisé en ce que** les amplitudes d'impulsion de démagnétisation (6) et donc la courbe de démagnétisation (7) sont générées par une réduction de la tension de démagnétisation sur l'inverseur (20) par une déconnexion régulée du moteur.

10. Dispositif pour la démagnétisation reproductible sans condensateur d'objets avec magnétisme résiduel comprenant une commande de courant (24) programmable, avec laquelle des impulsions de courant alternatif (1) avec fréquence réglable d'impulsion de courant alternatif (4) d'amplitude variable et de largeur d'impulsion de courant alternatif variable (2) peuvent être générées, un conducteur, qui peut être raccordé entre une entrée (27) et une sortie (28) de la commande de courant (24), pour l'application du procédé selon au moins l'une quelconque des revendications 1 à 9, **caractérisé en ce que** le conducteur est un câble flexible classique, qui est complètement isolé, non blindé et peut être déformé en une boucle de conducteur (29) formée de façon quelconque et peut être placée autour d'un objet (30) à démagnétiser avec un nombre quelconque d'enroulements.

11. Dispositif selon la revendication 10, **caractérisé en ce que** la commande courant (24) programmable présente un contrôle de flux de courant (25), qui extrait la résistance ohmique du conducteur pendant le passage de la courbe de démagnétisation (7).

12. Dispositif selon la revendication 11, **caractérisé en ce que** la température du conducteur pendant la démagnétisation peut être déterminée à partir du résultat du contrôle du flux de courant (25).
